# EUROPÄISCHE PATENTSCHRIFT

(11) **EP 1 367 191 B1**
(45) Veröffentlichungstag und Bekanntmachung des Hinweises auf die Patenterteilung: **27.06.2007**
(21) Anmeldenummer: 03010652.0
(22) Anmeldetag: 13.05.2003
(51) Int. Cl.: E04B 9/00, F21V 25/00, F21S 8/02

(54) **Unterdecke, Wand- oder Bodenplatte für Brandschutzzwecke**
Ceiling, wall or floor panel for fire protection
Panneau coupe-feu pour plafonds, cloisons ou planchers

(30) Priorität: 29.05.2002 DE 10223904
(43) Veröffentlichungstag der Anmeldung: 03.12.2003
(62) Teilanmeldung aus: 06014791.5
(73) Patentinhaber: Kaiser GmbH & Co. KG, D-58579 Schalksmühle (DE)
(72) Erfinder: Kaiser, Burkard, 58509 Lüdenscheid (DE); Felske, Jörg, 58509 Lüdenscheid (DE); Hausmann, Klaus, 42897 Remscheid (DE); Böcker, Jörg, 58119 Hagen (DE)
(74) Vertreter: Köchling, Conrad-Joachim

(56) Entgegenhaltungen:
- EP-A- 0 044 614
- EP-A- 0 908 668
- EP-A- 0 909 919
- WO-A-97/05342
- WO-A-99/02919
- DE-A- 4 225 193
- DE-U- 9 318 416
- DE-U- 20 118 692
- GB-A- 2 297 609
- GB-A- 2 345 125

## Beschreibung

Die Erfindung betrifft eine Unterdecke, Wand- oder Bodenplatte für Brandschutzzwecke, bestehend aus einem einlagig oder vorzugsweise mehrlagig ausgebildeten Decken-, Wand- oder Bodenelement aus einem feuer- und hitzebeständigen Brandschutzmaterial, insbesondere Gipskartonplatten, sowie einer das Element haltenden Tragkonstruktion, wobei das Element mit einer Öffnung zur Anordnung von Installationsteilen oder elektrotechnischen Bauteilen, insbesondere einer Einbauleuchte, versehen ist, wobei im Bereich der Öffnung ein topfartiges Formteil (4) angeordnet ist, welches innenseitig und/oder außenseitig ein eine Dämmschicht bildendes Material aufweist, welches unter der Einwirkung Hitze und/oder Feuer aufbläht und/oder eine Karbonsperrschicht bildet, wobei der Innenraum des Formteiles von der der Tragkonstruktion abgewandten Vorderseite des Elementes zugänglich und zur Aufnahme von Installationsteilen der elektrotechnischen Bauteile bestimmt ist.

Aus der DE 93 18 416 U1 ist eine Unterdecke bekannt, bei der zur Anordnung von elektrischen Einbauteilen, beispielsweise einer Einbauleuchte, das Deckenelement selbst mit einer Öffnung versehen ist, in die ein Feuerschutzkasten von unten her einsetzbar ist. Dieser Feuerschutzkasten besteht in dem Bereich, der dem oberhalb der Brandschutzdecke befindlichen Zwischenraum zugewandt ist, aus Brandschutzmaterial. An seiner Unterseite weist der Kasten eine Platte auf, in die das elektrische Einbauteil eingesetzt ist.

Aufgrund einer solchen Ausbildung ist es möglich, elektrische Installationen in eine Brandschutzdecke einzubauen, ohne dass der Brandschutz verloren geht. Nachteilig bei einer derartigen Anordnung ist aber, dass der Feuerschutzkasten aufwendig aus plattenförmigem Brandschutzmaterial zusammengesetzt werden muss, was den Installationsaufwand erheblich verteuert. Zusätzlich ist es erforderlich, entsprechende Spalte, die beim Einbau eines solchen Kastens in eine Unterdecke unvermeidbar sind, mit Spachtelmasse zu verfüllen, um einen Übertritt von Feuer oder Hitze durch den Spalt auszuschließen.

Aus der GB-A-22 97 609 ist eine Unterdecke, Wand- oder Bodenplatte gattungsgemäßer Art bekannt.

Aus der GB-A-23 45 125 ist ein Formteil bekannt, das zum Einsatz bei einer Unterdecke, einer Wand- oder Bodenplatte geeignet ist, bestehend aus einem topfartigen Formteil mit innenseitig auf dessen Wandung aufgebrachtem, eine Dämmschicht bildenden Material, mit in die Mündung des Formteils eintauchender und über die Mündung vorragender Platte.

Ausgehend von diesem Stand der Technik liegt der Erfindung die Aufgabe zugrunde, eine Unterdecke, Wand- oder Bodenplatte gattungsgemäßer Art zu schaffen, bei der mit einfachen, seriell gefertigten Elementen die Anordnung von Installationsteilen oder von elektrischen Einbauteilen, wie beispielsweise Einbauleuchten, vereinfacht ist.

Zur Lösung dieser Aufgabe schlägt die Erfindung vor, dass bei zweilagig ausgebildetem Element das hintere Element eine Öffnung für den Einsatz des Formteiles aufweist, in die das Formteil eingesetzt ist und in die Lochlaibung eintaucht, wobei die Mündung des Formteiles hinter der vorderen Ebene des hinteren Elementes zurückliegt, dass am Formteil mündungsnah federnde Befestigungsklammern gehalten sind, die Einführhilfsschrägen aufweisen und die sich an der Lochlaibung des hinteren Elementes federnd abstützen, wobei die Befestigungsklammern eine Anschlagfläche aufweisen, die in der Montagesolllage an der Vorderseite des hinteren Elements anliegen.

Gemäß der Erfindung ist in eine entsprechende Öffnung der Unterdecke oder Platte das topfartige Formteil einzubringen, welches den Einbauraum zur Anordnung von elektrischen Einbauteilen oder Einbauleuchten zur Verfügung stellt. Dieses Formteil kann kostengünstig seriell gefertigt werden und bedarf keiner individuellen Anfertigung.

Je nach Erfordernis ist es möglich, das topfartige Formteil lediglich außenseitig, auf der der Unterkonstruktion zugewandten Seite oder lediglich innenseitig, auf der dem unter der Unterdecke oder vor der Wand oder Platte befindlichen Raum zugewandten Seite oder auch beidseitig mit einer entsprechenden Dämmschicht zu versehen. Bei entsprechender Feuer- oder Hitzeeinwirkung wird die Einbauöffnung, die durch das topfartige Formteil belegt wird, durch das aufblähende Material oder das eine Karbonsperrschicht bildende Material geschützt und abgedichtet. Das Material muss dabei nicht selbst formhaltig sein, sondern die Formhaltung des Materials wird durch das topfartige Formteil gewährleistet.

Entsprechende Materialien, die Dämmschichten bilden können, sind beispielsweise das Material, welches unter der Bezeichnung ROKU-Strip von der Firma Kuhn, unter der Bezeichnung Multifoam von der Firma Multi Vent oder unter der Bezeichnung Karbonschaum A77 von der Firma AIK in Verkehr gebracht werden. In Kombination mit einer entsprechenden Unterdecke oder Platte gemäß Brandschutzklasse F90 (vergleiche auch DIN 18 180) kann mit einer solchen Konstruktion trotz der Anordnung von Einbauteilen in der Unterdecke oder Platte eine entsprechende Widerstandszeit realisiert werden, wie sie zum Beispiel durch die Feuerwider-standsklasse F 90 gefordert ist. Gegebenenfalls können Zuführungskabel oder dergleichen durch entsprechende Lochungen in der Wandung des topfartigen Frontteiles durchgeführt werden, wobei auch diese Lochungen durch die Dämmschichten geschützt sind, die im Falle von extremer Temperatur oder von Feuer aufblähen und eine Sperrschicht bilden, so dass auch im Bereich dieser Lochungen ein Luftdurchzug oder dergleichen ausgeschlossen ist. Es ist somit die notwendige Feuerschutzwirkung realisierbar. Das Formteil kann im Prinzip beliebige Form aufweisen, also zylindrisch oder auch mal mehreckig ausgebildet sein.

Hierbei ist bevorzugt vorgesehen, dass der Spalt zwischen Formteil und Lochlaibung mit feuerbeständiger Dichtmasse abgedichtet ist.

Um das Formteil als komplett fertiges Element für Einbauzwecke zur Verfügung zu stellen, ist vorgesehen, dass in die Mündung des Formteiles eine Platte aus atmungsaktivem, schalldämpfenden, schwer entflammbaren Werkstoff in Form einer Mischung aus Gips und Cellulosefasern eingesetzt ist, wobei das Formteil innenseitig mit dem die Dämmschicht bildenden Material belegt oder beschichtet ist, das Material hinter der Mündung des Formteils zurückliegt und die Platte teilweise in die Mündung eingreift und an der Stirnfläche des Materials anliegt, im Übrigen aber über die Mündung vorragt, so dass in der Montagesolllage die Vorderseite der Platte mit der Vorderfläche des hinteren Elementes fluchtet.

Solche Platten aus Faserwerkstoff sind handelsüblich unter der Marke "Fermacell".

Bevorzugt ist zudem dabei vorgesehen, dass die federnde Befestigungsklammer eine Haltefläche aufweist, die in Montagesolllage an der Vorderseite der Platte anliegt.

Hierbei ist zusätzlich vorgesehen, dass auch der Spalt zwischen Platte und Lochlaibung des hinteren Elementes mit feuerbeständiger Dichtmasse abgedichtet ist.

Um den Durchtritt von Dichtmasse in alle Bereiche zu ermöglichen, ist vorgesehen, dass die Befestigungsklammer etwa parallel zur Lochungsachse der Öffnung des hinteren Elementes verlaufende Durchlassbereiche für die Dichtmasse bildet.

Zudem ist bevorzugt vorgesehen, dass das vordere Element des zweilagigen Elementes die Einbauöffnung samt gegebenenfalls in das Formteil eingesetzter Platte überdeckt, wobei in das vordere Element im Bereich der Mündung des Formteiles eine Einbauöffnung einbringbar ist, gegebenenfalls auch in die dahinter liegende Platte, oder wobei das vordere Element und/oder die Platte eine vorgeformte Einbauöffnung aufweisen.

Ein bevorzugtes Verfahren zur Herstellung einer Unterdecke, einer Wand- oder Bodenplatte nach einem der Ansprüche 1 bis 7 ist im Anspruch 8 angegeben.

Ein Ausführungsbeispiel der Erfindung ist in der Zeichnung dargestellt und im Folgenden näher beschrieben.

Es zeigt:
- Figur 1: eine Unterdecke für Brandschutzzwecke mit eingebautem topfartigen Formteil und innenseitiger Beschichtung mit Dämmmaterial im Querschnitt gesehen.

In der Zeichnungsfigur ist eine Unterdecke für Brandschutzzwecke gezeigt. Sie besteht im Ausführungsbeispiel aus einem zweilagigen plattenförmigen Element 1 aus Gipskartonplatten der Feuerwiderstandsklasse F90. Solche Platten haben eine Dicke von jeweils 20 mm. Sie sind üblicherweise mittels in der Zeichnung nicht dargestellter Tragkonstruktionen an Gebäudedecken befestigt, so dass zwischen der Gebäudedecke und der Unterdecke ein Freiraum zur Verlegung von Installationsleitungen oder dergleichen verbleibt.

Das so gebildete Element 1 weist eine Öffnung zur Anordnung von elektrotechnischen Bauteilen und Einbauteilen auf.

Im Ausführungsbeispiel ist eine Einbauleuchte 2 sowie ein mit dieser elektrisch verbundener Transformator vorgesehen.

Im Bereich der Öffnung ist ein topfartiges Formteil 4 angeordnet, welches innenseitig eine Dämmschicht bildendes Material 5 aufweist. Dieses Material bläht sich unter Feuer und Hitzeinwirkung auf und/oder bildet eine Karbonsperrschicht, so dass im Bereich der Öffnung der Unterdecke die Bedingungen der Feuerwiderstandsklasse F90 eingehalten werden können. Der Innenraum des Formteiles 4 ist von der Unterseite der Unterdecke, insbesondere des Elementes 1, her zugänglich und zur Aufnahme von elektrotechnischen Bauteilen bestimmt, wie in der Zeichnung anschaulich dargestellt.

Das Formteil 4 besteht vorzugsweise aus Metallblech, auch Lochblech oder aus Streckmetall oder aus einem gitterartigen Metallskelett. Bei Einsatz dieses Materials ist eine gute Temperaturleitfähigkeit gewährleistet, so dass eine gute Temperaturverteilung bei auftretendem Brand oder dergleichen erreicht wird. Zudem bildet diese Struktur eine stabile Halterung für das aufschäumbare Dämmmaterial 5. Die Dämmschicht 5 kann in geeigneter Weise mit dem Formteil 4 verbunden werden oder lediglich auf dieses aufgesetzt werden. Beispielsweise ist es möglich, die Dämmschicht mittels Kleben an dem Formteil 4 zu befestigen. Auch ist es möglich, das Formteil in entsprechendes Material zu tauchen, so dass die Beschichtung mit der Dämmschicht 5 erfolgt. Auch ist es möglich, die Dämmschicht 5 im Wege des Vergusses auf das Formteil 4 aufzubringen. Schließlich kann dass die Dämmschicht bildende Material auch in Form eines formhaltigen Körpers aufgebaut sein, der lediglich auf das Formteil aufgestülpt oder in das Formteil 4 eingesteckt wird. Sofern die Dämmschicht aus einem formhaltigen Körper besteht, kann gegebenenfalls auf die Anordnung des formhaltigen Formteiles 4 teilweise oder vollständig verzichtet werden.

In der Zeichnung ist eine besonders bevorzugte Ausführungsform dargestellt. Hierbei ist das Element 1 zweilagig ausgebildet. Das hintere, in der Zeichnung obere Element 1 weist eine Öffnung für den Einsatz des Formteiles 4 von der Vorderseite her, also von unten in der Zeichnungsfigur, auf. Beim Herstellungsvorgang, der nachfolgend noch beschrieben wird, wird das Formteil 4 in die Öffnung des hinteren Elementes 1 eingesetzt, so dass es geringfügig in die Lochlaibung eintaucht. Die Mündung des Formteiles 4 liegt dabei hinter der vorderen Ebene des hinteren Elementes 1 zurück. Am Formteil 4 sind mündungsnah federnde Befestigungsklammern 10 angeordnet, beispielsweise drei solcher Klammern gleichmäßig auf dem Umfang verteilt. Diese Befestigungsklammern 10 weisen Schenkel 11 auf, die Einführschrägen bilden, so dass beim Einführen des Formteiles 4 in die entsprechende Öffnung von unten nach oben in Figur 1 eine Einführhilfe gebildet ist. Die Schenkel 11 stützen sich in der Montagesolllage an der Lochlaibung des hinteren Elementes 1 federnd ab. Zusätzlich weisen die Befestigungsklammern 10 eine Anschlagfläche 12 auf, die in der Montagesolllage an der Vorderseite des hinteren Elementes 1 anliegen. Der Spalt zwischen dem Formteil 4 und der Lochlaibung ist mit vorzugsweise feuerbeständiger Dichtmasse 13 ausgekleidet und abgedichtet. In dieser Ausführungsform ist in die Mündung des Formteiles 4 eine Platte 14 aus atmungsaktivem, schalldämpfendem, schwer entflammbarem Werkstoff in Form einer Mischung aus Gips und Zellulosefasern eingesetzt. Das Formteil 4 ist innenseitig mit dem die Dämmschicht bildenden Material 5 belegt oder beschichtet, wobei das Material 5 hinter der Mündung des Formteiles 4 geringfügig zurückliegt. Damit ist Freiraum für die Platte 14 geschaffen, die teilweise in die Mündung des Formteiles 4 eingreift und an der Stirnfläche des Materials 5 anliegt, im Übrigen aber über die Mündung des Formteiles 4 vorragt, so dass in der Montagesolllage die Vorderseite der Platte 14 mit der Vorderfläche des hinteren Elementes 1 fluchtet. Um die Platte 14 an dem Formteil 4 schon vor dem Einbau zu fixieren, so dass eine montagefähige Einheit zur Verfügung gestellt ist, weist die federnde Befestigungsklammer 10 eine zusätzliche Haltefläche 15 auf, die in Montagesolllage an der Vorderseite der Platte 14 anliegt. Selbstverständlich ist auch der Spalt zwischen der Platte 14 und der Lochlaibung des hinteren Elementes 1 mit feuerbeständiger Dichtmasse 13 abgedichtet. Die Befestigungsklammer 10 ist ein Blechformteil, aus dem die Halteflächen 12 und 15 ausgeschnitten und nach entgegengesetzten Seiten abgewinkelt sind, wobei die Halteflächen 12,15 nicht in einer Flucht liegen, sondern zueinander versetzt sind, so dass ein Durchlassspalt für die Dichtmasse 13 gebildet ist. Ebenso können der Federarm 11 oder die Federarme (diese können auch mehrfach angeordnet sein) mit entsprechenden Lochungen und Freischnittflächen ausgebildet sein, so dass das Durchtreten der Dichtmasse gewährleistet ist. Die Befestigungsklammer kann zudem mit einem Umschlag um die Mündung des Formteiles 4 greifen und dort steckbefestigt oder rastbefestigt sein.

Bei der Ausführungsform nach Figur 1 ist das vordere Element des zweilagigen Elementes 1 so angeordnet, dass in der Montagesolllage die Einbauöffnung samt in das Formteil 4 eingesetzter Platte 14 überdeckt ist. Sowohl die Platte 14 als auch das vordere Element des zweilagigen Elementes 1 kann zunächst ungelocht sein. Eine entsprechende Lochung kann der Monteur, sobald der Aufbau gemäß Figur 1 beendet ist, einbringen, um nachträgliche Installationsteile, beispielsweise einer Einbauleuchte 2 in die so geschaffene Öffnung einsetzen zu können. Es ist auch möglich, lediglich die Platte 14 vorzulochen und nachträglich das vordere Element des zweilagigen Elementes 1 mit einem entsprechenden Werkzeug zu lochen. Die entsprechende Lochung ist natürlich so anzubringen, dass sie in den Hohlraum mündet, der durch das Formteil 4 gebildet ist.

Bei der Montage wird dem Monteur das fertige Element, bestehend aus den Bestandteilen 4,5,10,14 als Vormontageeinheit zur Verfügung gestellt, wobei diese Einheit montagefähig zusammengefügt ist und somit keine verlierbaren oder separat zu haltenden Teile aufweist. Der Monteur bringt dann in die hintere Platte des Elementes 1 eine entsprechende Lochung ein, in die das Formteil 4 eingesetzt und mittels der Befestigungsklammern 10 fixiert werden kann. Anschließend wird die Dichtmasse 13 eingebracht, so dass der Spalt zwischen Formteil 4 und Lochlaibung der Platte 1 ausgefüllt ist. Das Dichtmaterial, welches klebfähig ist, ist in dünner Schicht oder in Form einer Raupe so aufgebracht, dass es über die vordere Fläche des hinteren Elementes 1 vorragt. Anschließend kann die vordere Platte des Elementes 1 aufgebracht werden und befestigt werden, wobei durch die Dichtmasse eine Verklebung im Bereich des Dichtspaltes erfolgt. Je nachdem, ob die Platte 14 vorgelocht ist oder nicht, kann die vordere Platte des Elementes 1 zum Zwecke des Einbringens von Installationen in das Formteil 4 gelocht werden oder auch gleichzeitig die Platte 14 gelocht werden, so dass dann der Einbau eines entsprechenden Installationsteiles, beispielsweise einer Einbauleuchte 2 ermöglicht ist.

Obwohl das Ausführungsbeispiel die Einbauweise in einer Unterdecke zeigt, ist die Erfindung nicht auf eine solche Einbauweise beschränkt, sondern solche Einbauten können auch in Wandflächen oder entsprechend ausgebildete Bodenflächen erfolgen. Die Form des Formteiles 4 ist vorzugsweise im Querschnitt kreisrund, jedoch sind auch polygonale Ausbildungen möglich und brauchbar. Die zylindrische Form wird vorzugsweise deshalb gewählt, weil es einfacher ist, kreisrunde Lochungen in entsprechende Elemente 1 einzubringen.

Die Erfindung stellt eine besonders kostengünstige und seriell zu fertigende Installationsmöglichkeit für Unterdecken zur Verfügung.

## Patentansprüche

1. Unterdecke, Wand oder Bodenplatte für Brandschutzzwecke, bestehend aus einem mehrlagig ausgebildeten Wand-, Boden- oder Deckenelement (1) aus einem feuer- und hitzebeständigen Brandschutzmaterial, insbesondere Gipskartonplatten, sowie einer das Element (1) haltenden Tragkonstruktion, wobei das Element (1) mit einer Öffnung zur Anordnung von Installationsteilen oder elektrotechnischen Bauteilen, insbesondere einer Einbauleuchte (2), versehen ist, wobei im Bereich der Öffnung ein topfartiges Formteil (4) angeordnet ist, welches innenseitig und/oder außenseitig ein eine Dämmschicht bildendes Material (5) aufweist, welches unter der Einwirkung Hitze und/oder Feuer aufbläht und/oder eine Karbonsperrschicht bildet, wobei der Innenraum des Formteiles (4) von der der Tragkonstruktion abgewandten Vorderseite des Elementes (1) zugänglich und zur Aufnahme von Installationsteilen der elektrotechnischen Bauteile (2) bestimmt ist, **dadurch gekennzeichnet, dass** bei zweilagig ausgebildetem Element (1) das hintere Element eine Öffnung für den Einsatz des Formteiles (4) aufweist, in die das Formteil (4) eingesetzt ist und in die Lochlaibung eintaucht, wobei die Mündung des Formteiles (4) hinter der vorderen Ebene des hinteren Elementes zurückliegt, dass am Formteil (4) mündungsnah federnde Befestigungsklammern (10) gehalten sind, die Einführhilfsschrägen (11) aufweisen und die sich an der Lochlaibung des hinteren Elementes federnd abstützen, wobei die Befestigungsklammern (10) eine Anschlagfläche (12) aufweisen, die in der Montagesolllage an der Vorderseite des hinteren Elements anliegen.

2. Unterdecke, Wand- oder Bodenplatte nach Anspruch 1 **dadurch gekennzeichnet, dass** der Spalt zwischen Formteil (4) und Lochlaibung mit feuerbeständiger Dichtmasse (13) abgedichtet ist.

3. Unterdecke, Wand- oder Bodenplatte nach Anspruch 1 oder 2, **dadurch gekennzeichnet, dass** in die Mündung des Formteiles (4) eine Platte (14) aus atmungsaktivem, schalldämpfenden, schwer entflammbaren Werkstoff in Form einer Mischung aus Gips und Cellulosefasern eingesetzt ist, wobei das Formteil (4) innenseitig mit dem die Dämmschicht bildenden Material (5) belegt oder beschichtet ist, das Material (5) hinter der Mündung des Formteils (4) zurückliegt und die Platte (14) teilweise in die Mündung eingreift und an der Stirnfläche des Materials (5) anliegt, im Übrigen aber über die Mündung vorragt, so dass in der Montagesolllage die Vorderseite der Platte (14) mit der Vorderfläche des hinteren Elementes fluchtet.

4. Unterdecke, Wand- oder Bodenplatte nach einem der Ansprüche 1 bis 3, **dadurch gekennzeichnet, dass** die federnde Befestigungsklammer (10) eine Haltefläche (15) aufweist, die in Montagesolllage an der Vorderseite der Platte (14) anliegt.

5. Unterdecke, Wand- oder Bodenplatte nach einem der Ansprüche 1 bis 3, **dadurch gekennzeichnet, dass** auch der Spalt zwischen Platte (14) und Lochlaibung des hinteren Elementes mit feuerbeständiger Dichtmasse (13) abgedichtet ist.

6. Unterdecke, Wand- oder Bodenplatte nach einem der Ansprüche 1 bis 5, **dadurch gekennzeichnet, dass** die Befestigungsklammer (10) etwa parallel zur Lochungsachse der Öffnung des hinteren Elementes verlaufende Durchlassbereiche für die Dichtmasse (13) bildet.

7. Unterdecke, Wand- oder Bodenplatte nach einem der Ansprüche 1 bis 6, **dadurch gekennzeichnet, dass** das vordere Element des zweilagigen Elementes (1) die Einbauöffnung samt gegebenenfalls in das Formteil (4) eingesetzter Platte (14) überdeckt, wobei in das vordere Element im Bereich der Mündung des Formteiles (4) eine Einbauöffnung einbringbar ist, gegebenenfalls auch in die dahinter liegende Platte (14), oder wobei das vordere Element und/oder die Platte (14) eine vorgeformte Einbauöffnung aufweisen.

8. Verfahren zur Herstellung einer Unterdecke, einer Wand- oder Bodenplatte nach einem der Ansprüche 1 bis 7, **dadurch gekennzeichnet, dass** bei zweilagigem Element (1) zunächst das hintere Element an einer Unterkonstruktion befestigt wird, dann eine Einbauöffnung in das hintere Element eingebracht wird, danach das Formteil (4) samt Platte (14) und Befestigungsklammern (10) in die Einbauöffnung eingeschoben und positioniert wird, dann in den Spalt zwischen Formteil (4), Platte (14) und Lochlaibung des ersten Elementes feuerbeständige Dichtmasse (13) eingebracht wird, danach vorzugsweise auf die Dichtmasse (13) eine gegenüber der Vorderfläche des hinteren Elementes vorragende Schicht oder Raupe von zusätzlicher Dichtmasse aufgetragen wird, nachfolgend das vordere Element auf das hintere Element aufgebracht und befestigt wird, anschließend in das vordere Element und gegebenenfalls in die Platte (14) eine Montageöffnung eingebracht wird, die in den vom Formteil (4) umgebenen Hohlraum mündet.

## Claims

1. Ceiling, wall or floor panel for fire-protection purposes, comprising a multilayer wall-, floor- or ceiling element (1) of a fire protection material that is resistant to fire and heat, in particular gypsum plaster boards, as well as a supporting structure that holds the element (1), wherein the element (1) is equipped with an opening for the arrangement of installation parts or electrotechnical components, in particular of a built-in light (2), wherein arranged in the area of the opening is a pot-shaped moulded part (4), which on the inside and/or outside has a material (5) that forms an insulating layer, which swells up under the action of heat and/or fire and/or forms a carbon barrier layer, wherein the interior of the moulded part (4) of that front side of the element (1) facing away from the supporting structure is accessible and is intended for accommodating installation parts of the electrotechnical components (2),
**characterised in that**
in the case of a two-layer element (1), the rear element has an opening for the insertion of the moulded part (4), into which the moulded part (4) is inserted, and which is sunk into the hole soffit, wherein the mouth of the moulded part (4) lies back behind the front place of the rear element; that held close to the mouth on the moulded part (4) are sprung fastening clips (10) which have insertion-assisting slopes (11) and which rest in a sprung manner at the hole soffit of the rear element, wherein the fastening clips (10) have a stopping face (12) which in the desired installation position rest against the front of the rear element.

2. Ceiling, wall panel or floor panel as claimed in claim 1, **characterised in that** the gap between moulded part (4) and hole soffit is sealed with fire-resistant sealing compound (13).

3. Ceiling, wall panel or floor panel as claimed in claim 1 or 2, **characterised in that** set into the mouth of the moulded part (4) is a panel (14) of breathable, soundproofing, flame-resistant material in the form of a mixture of plaster and cellulose fibres, wherein the moulded part (4) is lined or coated on the inside with the material (5) that forms the insulating layer, the material (5) lies back behind the mouth of the moulded part (4) and the panel (14) partly engages into the mouth and rests against the end face of the material (5), but for the rest projects beyond the mouth, so that in the desired installation position the front of the panel (14) is flush with the front face of the rear element.

4. Ceiling, wall panel or floor panel as claimed in any of claims 1 to 3,
**characterised in that** the sprung fastening clip (10) has a holding surface (15), which in the desired installation position, rests against the front of the panel (14).

5. Ceiling, wall panel or floor panel as claimed in any of claims 1 to 3,
**characterised in that** the gap between the panel (14) and hole soffit of the rear element is sealed with fire-resistant sealing compound (13) also.

6. Ceiling, wall panel or floor panel as claimed in any of claims 1 to 5,
**characterised in that** the fastening clips (10) form passage areas for the sealing compound (13), running roughly parallel to the perforation axis of the opening of the rear element.

7. Ceiling, wall panel or floor panel as claimed in any of claims 1 to 6,
**characterised in that** the front element of the two-layer element (1) covers over the installation opening together with, if applicable, the panel (14) set into the moulded part (4), wherein in the front element in the area of the mouth of the moulded part (4), an installation opening can be fitted, possibly also into the panel (14) lying behind it, or wherein the front element and/or the panel (14) have a pre-moulded installation opening.

8. Method for manufacturing a ceiling, a wall panel or a floor panel as claimed in any of claims 1 to 7,
**characterised in that** in the case of a two-layer element (1), first of all the rear element is fastened to a substructure, then an installation opening is inserted in the rear element, after that the moulded part (4) together with the panel (14) and fastening clips (10) is pushed into the installation opening and positioned, then fire-resistant sealing compound (13) is introduced into the gap between the moulded part (4), panel (14) and hole soffit of the first element, after that preferably a layer or bead of additional sealing compound, projecting beyond the front face of the rear element, is applied onto the sealing compound (13), after that the front element if fitted to the rear element and fastened, and is subsequently an installation opening is inserted into the front element and possibly into the panel (14), this opening running into the hollow space encompassed by the moulded part (4).

## Revendications

1. Faux plafond, panneau de cloison ou panneau de plancher à des fins coupe-feu, constitué d'un élément (1) de cloison, de plancher ou de plafond réalisé à plusieurs couches en un matériau coupe-feu incombustible et résistant à la chaleur, placoplâtre notamment, et d'une structure porteuse maintenant l'élément (1), sachant que l'élément (1) est pourvu d'une ouverture pour disposer des éléments d'installation ou des éléments électrotechniques, notamment une lampe encastrée (2), sachant qu'une pièce moulée en forme de pot (4) est disposée dans la région de l'ouverture, pièce qui présente sur le côté intérieur et/ou sur le côté extérieur un matériau (5) formant une couche isolante, matériau qui sous l'action de la chaleur et/ou du feu se gonfle et/ou forme une couche de barrage de carbone, sachant que l'espace intérieur de la pièce moulée (4) est accessible par le côté avant, opposé à la structure porteuse, de l'élément (1) et est destiné à recevoir des éléments d'installation des éléments électrotechniques (2), **caractérisé en ce que**, dans le cas d'un élément (1) réalisé à deux couches, l'élément arrière présente une ouverture pour l'insertion de la pièce moulée (4), dans laquelle la pièce moulée (4) est insérée et s'enfonce dans la surface intérieure du perçage, sachant que l'embouchure de la pièce moulée (4) se trouve en retrait en arrière du plan avant de l'élément arrière, et **en ce que** des attaches de fixation élastiques (10) sont maintenues sur la pièce moulée (4) à proximité de l'embouchure, lesquelles présentent des biais (11) d'aide à l'introduction et s'appuient élastiquement contre la surface intérieure du perçage de l'élément arrière, sachant que les attaches de fixation (10) présentent une surface de butée (12) qui, dans la position de consigne de montage, s'applique contre le côté avant de l'élément arrière.

2. Faux plafond, panneau de cloison ou panneau de plancher selon la revendication 1, **caractérisé en ce que** l'interstice entre la pièce moulée (4) et la surface intérieure du perçage est colmaté avec un mastic d'étanchéité (13) résistant au feu.

3. Faux plafond, panneau de cloison ou panneau de plancher selon la revendication 1 ou 2, **caractérisé en ce qu'**une plaque (14) en matériau respirant, insonorisant et difficilement inflammable, sous la forme d'un mélange de plâtre et de fibres cellulosiques, est insérée dans l'embouchure de la pièce moulée (4), sachant que la pièce moulée (4) est garnie ou revêtue sur le côté intérieur du matériau (5) formant la couche isolante, que le matériau (5) se trouve en retrait en arrière de l'embouchure de la pièce moulée (4) et que la plaque (14) s'engage pour partie dans l'embouchure en s'appliquant contre la face frontale du matériau (5), mais dépasse pour le reste de l'embouchure, de sorte que, dans la position de consigne de montage, le côté avant de la plaque (14) est aligné avec la face avant de l'élément arrière.

4. Faux plafond, panneau de cloison ou panneau de plancher selon l'une des revendications 1 à 3, **caractérisé en ce que** l'attache de fixation élastique (10) présente une surface de retenue (15) qui, dans la position de consigne de montage, s'applique contre le côté avant de la plaque (14).

5. Faux plafond, panneau de cloison ou panneau de plancher selon l'une des revendications 1 à 3, **caractérisé en ce que** l'interstice entre la plaque (14) et la surface intérieure du perçage de l'élément arrière est également colmaté avec un mastic d'étanchéité (13) résistant au feu.

6. Faux plafond, panneau de cloison ou panneau de plancher selon l'une des revendications 1 à 5, **caractérisé en ce que** l'attache de fixation (10) forme des régions de passage pour le mastic d'étanchéité (13) qui s'étendent environ parallèlement à l'axe du perçage de l'ouverture de l'élément arrière.

7. Faux plafond, panneau de cloison ou panneau de plancher selon l'une des revendications 1 à 6, **caractérisé en ce que** l'élément avant de l'élément (1) à deux couches recouvre l'ouverture d'encastrement ainsi que la plaque (14) éventuellement insérée dans la pièce moulée (4), sachant qu'une ouverture d'encastrement peut être ménagée dans l'élément avant dans la région de l'embouchure de la pièce moulée (4), éventuellement aussi dans la plaque (14) qui se trouve derrière, ou sachant que l'élément avant et/ou la plaque (14) présentent une ouverture d'encastrement préformée.

8. Procédé de fabrication d'un faux plafond, d'un panneau de cloison ou d'un panneau de plancher selon l'une des revendications 1 à 7, **caractérisé en ce que**, dans le cas d'un élément (1) à deux couches, l'élément arrière est d'abord fixé sur une infrastructure, puis une ouverture d'encastrement est ménagée dans l'élément arrière, puis la pièce moulée (4) ainsi qu'une plaque (14) et des attaches de fixation (10) sont insérées et positionnées dans l'ouverture d'encastrement, puis un mastic d'étanchéité (13) résistant au feu est chargé dans l'interstice entre la pièce moulée (4), la plaque (14) et la surface intérieure du perçage du premier élément, puis une couche ou un boudin de mastic d'étanchéité supplémentaire, dépassant par rapport à la face avant de l'élément arrière, est de préférence appliqué sur le mastic d'étanchéité (13), puis l'élément avant est appliqué et fixé sur l'élément arrière, et enfin une ouverture de montage, qui débouche dans la cavité entourée par la pièce moulée (4), est ménagée dans l'élément avant et éventuellement dans la plaque (14).
